# EUROPÄISCHE PATENTSCHRIFT

(11) **EP 3 736 369 B1**
(45) Veröffentlichungstag und Bekanntmachung des Hinweises auf die Patenterteilung: **22.05.2024**
(21) Anmeldenummer: 20163068.8
(22) Anmeldetag: 13.03.2020
(51) Int. Cl.: D05B 65/00

(54) **NÄHMASCHINE SOWIE GEGENMESSER-BAUGRUPPE FÜR EINE MASCHINE**
SEWING MACHINE AND COUNTER-BLADE ASSEMBLY FOR A MACHINE
MACHINE À COUDRE AINSI QUE MODULE DE CONTRE-LAME POUR UNE MACHINE

(30) Priorität: 08.05.2019 DE 202019102567 U
(43) Veröffentlichungstag der Anmeldung: 11.11.2020
(73) Patentinhaber: Dürkopp Adler GmbH, 33719 Bielefeld (DE)
(72) Erfinder: Humplik, Radomir, 67934 Knínice u Boskovic (CZ); Jakubu, Pavel, 68001 Boskovice (CZ)
(74) Vertreter: Rau, Schneck & Hübner Patentanwälte Rechtsanwälte PartGmbB

(56) Entgegenhaltungen:
- EP-A1- 2 206 819
- DE-A1- 3 303 034
- DE-A1-102012 205 049
- DE-A1-102017 207 627
- DE-U1-202016 104 320

## Beschreibung

Die Erfindung betrifft eine Nähmaschine mit einem Fadenmesser und einem hiermit zusammenwirkenden, gehäusefest angebrachten Gegenmesser. Ferner betrifft die Erfindung eine Gegenmesser-Baugruppe mit einem Gegenmesser, angeordnet in einer gehäusefesten Gegenmesseraufnahme.

Eine Nähmaschine mit einem Fadenmesser und einem gehäusefest angeordneten Gegenmesser ist bekannt beispielsweise aus der EP 1 992 726 A1. Die DE 10 2007 022 818 A1 offenbart eine Nähmaschine mit einem Fadenmesser und einem hiermit zusammenwirkenden Gegenmesser. Die DE 10 2012 205 049 A1 offenbart eine Faden-Schneid-Baugruppe mit einem Faden-Schneidmesser und einem Gegenmesser. Die DE 10 2012 213 599 A1 offenbart eine Nähmaschine mit einer Fadenabschneid-Baugruppe, aufweisend ein Fadenziehmesser. Die DE 10 2017 207 627 A1 offenbart eine Nähmaschine mit einer Baugruppe zum Erzeugen eines Naht-Anfangsoberfadens mit einem Soll-Nahtüberstand. Die DE 74 41 263 U offenbart eine Obertransport-Nähmaschine mit einer Vorrichtung zum Durchtrennen von Fadenketten, aufweisend ein schwingend bewegtes Messer und ein mit diesem zusammenwirkendes Gegenmesser. Die EP 2 325 365 A2 offenbart eine Fadenschneideinrichtung für eine Nähmaschine. Die EP 2 206 819 A1 offenbart eine Fadenschneidvorrichtung für eine Nähmaschine. Die DE 20 2016 104 320 U1 offenbart eine Nähmaschine mit einem Fadenfänger und einer Schneideinrichtung. Die DE 33 03 034 A1 offenbart eine Fadenabschneidvorrichtung für eine Nähmaschine.

Es ist eine Aufgabe der vorliegenden Erfindung, eine Nähmaschine der eingangs genannten Art derart weiterzubilden, dass eine Schneidsicherheit des mit dem Fadenmesser zusammenwirkenden Gegenmessers und auch eine Standzeit des Gegenmessers erhöht sind.

Diese Aufgabe ist erfindungsgemäß gelöst durch eine Nähmaschine mit den im Anspruch 1 angegebenen Merkmalen sowie durch eine Gegenmesser-Baugruppe mit den im Anspruch 7 angegebenen Merkmalen.

Erfindungsgemäß wurde erkannt, dass eine kontinuierliche Verstellbarkeit des Gegenmessers in einer gehäusefesten Gegenmesseraufnahme zwischen zwei extremalen Anschlag-Gegenmesserstellungen zur Möglichkeit einer feinen Vorgabe einer optimalen Schneid-Gegenmesserstellung führt. Hierdurch wird eine Schnittsicherheit verbessert und es kann vermieden werden, dass beim Zusammenwirken des Fadenmessers mit dem Gegenmesser ein unnötig großer Verschleiß auftritt, was wiederum die Gegenmesser-Standzeit erhöht. Mit dem Fadenmesser kann durch Zusammenwirken mit dem Gegenmesser ein Oberfaden und/oder ein Unterfaden der Nähmaschine geschnitten werden. Das Gegenmesser ist in der gehäusefesten Gegenmesseraufnahme zwischen der ersten Anschlag-Gegenmesserstellung und der relativ hierzu verlagerten zweiten Anschlag-Gegenmesserstellung in der Schneid-Gegenmesserstellung angeordnet. Das Gegenmesser ist also kontinuierlich zwischen verschiedenen gehäusefesten Gegenmesserstellungen verlagerbar angeordnet. Das Gegenmesser ist in der Gegenmesseraufnahme schwimmend gelagert.

Durch die verlagerbare Anordnung des Gegenmessers in der Schneid-Gegenmesserstellung zwischen den beiden Anschlag-Gegenmesserstellungen lässt sich eine stufenlose Positionierung des Gegenmessers in die gewünschte Schneid-Gegenmesserstellung erreichen.

Eine schwenkbare Lagerung nach Anspruch 2 führt zu einer einfachen Einstellung der Schneid-Gegenmesserstellung.

Ein Lagerbolzen nach Anspruch 3 führt zu einen präzisen Vorgabe einer Schwenklagerungsbewegung des Gegenmessers. Der Lagerbolzen kann in einer hierzu komplementären Bolzenaufnahme des Gegenmessers aufgenommen sein.

Ein Anschlagbolzen nach Anspruch 4 ermöglicht eine sichere Vorgabe eines Bereichs der möglichen Gegenmesserstellungen zwischen den beiden Anschlag-Gegenmesserstellungen. Im Gegenmesser kann eine zum Anschlagbolzen insoweit komplementäre Anschlag-Ausnehmung ausgeführt sein. Begrenzungswände dieser Anschlag-Ausnehmung können dann zusammenwirkend mit dem Anschlagbolzen die Anschlag-Gegenmesserstellungen vorgeben.

Eine mehrteilige Gegenmesseraufnahme nach Anspruch 5 vereinfacht eine Halterung des Gegenmessers.

Eine Fadenklemmfeder nach Anspruch 6 ermöglicht eine definierte Klemmhalterung des mindestens einen geschnittenen Nähfadens.

Die Gegenmesser-Baugruppe nach Anspruch 7 kann als Nachrüst-Baugruppe für eine Nähmaschine zum Einsatz kommen. Die Vorteile der Gegenmesser-Baugruppe entsprechen denen, die vorstehend unter Bezugnahme auf die Nähmaschine bereits erläutert wurden. Das Gegenmesser der Gegenmesserbaugruppe wirkt dann mit dem Fadenmesser der Nähmaschine zum Fadenschnitt zusammen. Auch bei dieser Gegenmesser-Baugruppe ist kann das Gegenmesser in der Gegenmesseraufnahme schwimmend gelagert

Ein Ausführungsbeispiel der Erfindung wird nachfolgend anhand der Zeichnung näher erläutert. In dieser zeigen:
- Fig. 1: eine Seitenansicht einer Nähmaschine;
- Fig. 2: eine perspektivische Ansicht einer grundplattenseitigen Baugruppe der Nähmaschine mit einer Stichplatte, einem angetrieben beweglichen Fadenmesser und einem gehäusefesten Gegenmesser, wobei das Fadenmesser in einer vom Betrachter weg geschwenkten Schneid-Messerstellung dargestellt ist;
- Fig. 3: eine Ausschnittsvergrößerung aus Fig. 2;
- Fig. 4: die Baugruppe nach Fig. 2 aus einer zu Fig. 2 ähnlichen Blickrichtung mit dem Fadenmesser in einer auf den Betrachter zugeschwenkten Grund-Messerstellung, wobei zwischen der Schneid-Messerstellung und der Grund-Messerstellung ein Fadenschnitt durch Zusammenwirken des Fadenmessers mit dem Gegenmesser erfolgt;
- Fig. 5: eine Ausschnittsvergrößerung aus Fig. 4, wobei ein Gegenmesser-Aufnahme-Halteglied einer Gegenmesseraufnahme, in der das Gegenmesser aufgenommen ist, transparent dargestellt ist;
- Fig. 6: die Baugruppe gesehen aus Blickrichtung VI in Fig. 4;
- Fig. 7: eine Ausschnittsvergrößerung aus Fig. 6, gesehen aus einer etwas anderen Blickrichtung, wobei wiederum das Gegenmesser-Aufnahme-Halteglied transparent dargestellt ist;
- Fig. 8: die Baugruppe, gesehen aus Blickrichtung VIII in Fig. 7;
- Fig. 9: ein mit dem Gegenmesser zusammenwirkenden, führender Abschnitt des Fadenmessers zusammen mit dem Gegenmesser-Aufnahme-Halteglied und dem Gegenmesser, wobei dieses schematisch in verschiedenen, in der Gegenmesseraufnahme verschwenkten Anschlag-Gegenmesserstellungen gezeigt ist; und
- Fig. 10: in einer zu Fig. 9 ähnlichen Darstellung das Fadenmesser sowie das Gegenmesser in der Gegenmesseraufnahme des Gegenmesser-Aufnahme-Haltegliedes in einer Schneid-Momentanstellung des Fadenmessers relativ zum Gegenmesser zwischen den beiden Stellungen nach den Fig. 2 einerseits und 4 andererseits.

Eine Nähmaschine 1 hat eine Grundplatte 2 mit einem sich aufwärts davon erstreckenden Ständer 3 und einem abgewinkelten Arm 4. Letzterer endet in einem Kopf 5. Die Grundplatte 2, der Ständer 3, der Arm 4 und der Kopf 5 sind von einem Gehäuse 6 der Nähmaschine 1 umgeben. Im Arm 4 ist eine in der Zeichnung nicht sichtbare Armwelle drehbar gelagert. Diese treibt im Kopf 5 über einen Kurbeltrieb eine im Kopf 5 axial verschiebbar gelagerte Nadelstange 7 an. Die Nadelstange 7 hat an ihrem unteren Ende eine Nadel 8. Letztere ist durch den Kurbeltrieb auf einer vertikalen Achse auf- und abbewegbar. Die Nadel 8 führt in einem Öhr einen von einer nicht dargestellten Spule zugeführten und ebenfalls nicht dargestellten Nadelfaden.

Die Grundplatte 2 trägt eine Auflageplatte 9, auf der Nähgut zum Vernähen mit der Nähmaschine 1 aufgelegt werden kann. Die Auflageplatte 9 ist mehrteilig. Teil der Auflageplatte 9 ist eine Stichplatte 10 (vgl. z. B. Fig. 2), die mit der Grundplatte 2 verschraubt ist. Letztere hat - im Falle der Ausführung der Nähmaschine 1 ohne Nadeltransport - ein Stichloch 11 zum Durchtritt der Nadel 8. Weiterhin hat die Stichplatte 10 eine rechteckige Durchtrittsöffnung 12, durch die ein Obertrum eines unteren Stoffschiebers 13 hindurch tritt. Der untere Stoffschieber 13 befindet sich in bekannter Weise in Antriebsverbindung mit einer unterhalb der Grundplatte 2 angeordneten Antriebswelle. Im Falle der Ausführung der Nähmaschine 1 mit Nadeltransport kann das Stichloch 11 im unteren Stoffschieber 13 ausgeführt sein.

Mit der Nadel 8 wirkt beim Nähen mit der Nähmaschine 1 in bekannter Weise ein Greifer 14 zusammen, der um eine vertikale Greiferachse drehbar ist. In einem Greiferkörper 15 des Greifers 14 ist ein topfförmiges Spulengehäuse zur Aufnahme eines Greifer- bzw. Unterfadenvorrates gelagert.

Zum Abschneiden des Greiferfadens dient ein Fadenmesser bzw. Fadenziehmesser 16. Letzteres ist zwischen einer in der Fig. 4 dargestellten Grundstellung und einer in der Fig. 2 dargestellten Fadenerfassungsstellung um eine vertikale Schwenkachse schwenkbar. Diese Schwenkbewegung des Fadenmessers 16 ist über einen beispielsweise pneumatischen Antrieb angetrieben. Auch ein anderweitiger Antriebsmechanismus kann zum Einsatz kommen.

Das Fadenziehmesser 16 hat eine in der Ansicht nach Fig. 2 an eine Sichel erinnernde Grundform, deren freies Ende in der Grundstellung um das Spulengehäuse des Greifers 14 herum verläuft.

Eine Messerfläche 17 (vgl. Fig. 10) des Fadenziehmessers 16 wirkt zum Fadenabschneiden mit einer Schneidkante einer Gegenmesserfläche 18 eines gehäusefesten Fadenabschneid-Gegenmessers 19 zusammen. Das Gegenmesser 19 hat in etwa die Form eines angeschliffenen Quaders mit einer Anschlag-Ausnehmung 19a für einen gehäusefesten Anschlagbolzen 20 zur Vorgabe von Anschlag-Gegenmesserstellungen 19₁, 19₂ (vgl. Fig. 9) einer Schwenklagerung des Gegenmessers 19 um eine Schwenkachse 21 in einer noch zu beschreibenden Gegenmesseraufnahme. Weiterhin hat das Gegenmesser 19 eine Durchtrittsöffnung für einen Lagerbolzen 22 (vgl. Fig. 8). Der Lagerbolzen 22 gibt die Schwenkachse 21 der Schwenklagerung des Gegenmessers 19 in der Gegenmesseraufnahme vor.

Die Gegenmesseraufnahme 23 für das Gegenmesser 19 ist Teil eines Gegenmesser-Aufnahme-Haltegliedes 24. Letzteres ist über ein Gegenmesser-Basis-Halteglied 25 am Gehäuse 6 der Nähmaschine 1 festgelegt.

Das Gegenmesser-Aufnahme-Halteglied 24 kann relativ zum Gegenmesser-Basis-Halteglied 25 positionsverstellbar gelagert sein.

Das Gegenmesser 19 ist in der gehäusefesten Gegenmesseraufnahme 23 in einem Positionsbereich zwischen einer ersten Anschlag-Gegenmesserstellung (vgl. Stellung 19₁ in der Fig. 9) und einer relativ hierzu verlagerten zweiten Anschlag-Gegenmesserstellung (vgl. Stellung 19₂ in der Fig. 9) in einer Schneid-Gegenmesserstellung (vgl. z. B. die Stellung des Gegenmessers 19 in der Fig. 10) kontinuierlich verstellbar angeordnet. Diese kontinuierliche Verstellung erfolgt durch Verschwenken des Gegenmessers 19 um die Schwenkachse 21 in einem Schwenkbereich, der durch die Anschlag-Ausnehmung 19a in Umfangsrichtung um die Schwenkachse 21 vorgegeben ist. In der Anschlag-Gegenmesserstellung 19₁ schlägt eine Begrenzungswand der Anschlag-Ausnehmung 19a am Anschlagbolzen 20 an und in der zweiten Anschlag-Gegenmesserstellung 19₂ die gegenüberliegende Begrenzungswand der Anschlag-Ausnehmung 19a am Anschlagbolzen 20. Zur Schwenklagerung durchtritt der Lagerbolzen 22 eine Durchtrittsöffnung bzw. Bohrung 26 des Gegenmessers 19.

Die kontinuierliche Verstellung erfolgt beim Zusammenwirken des Gegenmessers 19 mit dem Fadenmesser 16 während des Fadenschnitts. Das Gegenmesser 19 ist in der Gegenmesseraufnahme 23 insoweit schwimmend gelagert.

Eine Fadenklemmfeder 27 ist über eine Schraube 28 am Gegenmesser-Aufnahme-Halteglied 24 festgelegt. In der Grundstellung des Fadenmessers 16 (vgl. Fig. 4) wirkt die Fadenklemmfeder 27 mit dem Fadenmesser 16 zum Klemmen und Halten der geschnittenen Fäden, nämlich des Oberfadens und des Unterfadens, zusammen.

Das Gegenmesser 19 kann nach Art eines Wende-Gegenmessers ausgeführt sein, kann also so gestaltet sein, dass es in verschiedenen Orientierungen in der Gegenmesseraufnahme einsetzbar ist, wobei jeweils eine andere Schneidkante des Gegenmessers mit der Messerfläche des Fadenmessers 16 zum Fadenschnitt zusammenwirkt. Abgesehen davon, dass das Gegenmesser 19 Ausnehmungen einerseits für den Lagerbolzen 22 und andererseits für den Anschlagbolzen 20 hat, kann eine Gestaltung des Gegenmessers 19 dabei grundsätzlich so sein, wie in der EP 1 992 726 A1 beschrieben. Auch Gestaltungen zur Einsetzbarkeit des Gegenmessers in verschiedenen Orientierungen, die beispielsweise bekannt sind aus der WO 95/19245 A1 oder der DE 36 21 785 A1, sind möglich.

Nach dem Nähen einer Naht mit der Nähmaschine 1 wird das Fadenmesser betätigt, wobei es aus der Grundstellung zunächst in die Fadenerfassungsstellung überführt wird und anschließend nach dem Erfassen des Oberfadens und des Unterfadens wieder zurück in die Grundstellung überführt wird. Hierbei erfolgt durch Zusammenwirken der Messerfläche 17 mit dem Gegenmesser 19 der Fadenschnitt und die geschnittenen Fäden werden dann zwischen dem Fadenmesser 16 und der Fadenklemmfeder 27 definiert gehalten.

Bei der Nähmaschine kann es sich auch um eine Nähmaschine mit einem Nähguttransport in Form von Stoffschieberrädern handeln. Die Nähmaschine 1 kann als Säulen-Nähmaschine ausgeführt sein. Auch eine Ausführung der Nähmaschine 1 als Flachbett- oder Freiarm-Nähmaschine ist möglich. Die beschriebene Fadenmesser/Gegenmesser-Gestaltung kann neben der Anwendung bei Horizontal-Maschinen, für die in der Zeichnung ein Beispiel angegeben ist, auch bei Vertikal-Nähmaschinen, bei denen die Auflageplatte nicht horizontal, sondern vertikal verläuft und die Stichbildungswerkzeuge entsprechend um 90 ° verkippt orientiert sind, angewendet werden.

## Patentansprüche

1. Nähmaschine (1),
- mit einem Gehäuse (6),
- mit einem angetrieben beweglichen Fadenmesser (16) zum Schneiden mindestens eines Nähfadens,
- mit einem mit dem Fadenmesser (16) zusammenwirkenden Gegenmesser (19),
- wobei das Gegenmesser (19) in einer gehäusefesten Gegenmesseraufnahme (23) gelagert ist, **dadurch gekennzeichnet, dass**
- das Gegenmesser (19) in der gehäusefesten Gegenmesseraufnahme (23) in einem Positionsbereich zwischen
-- einer ersten Anschlag-Gegenmesserstellung (19₁) in der Gegenmesseraufnahme und
-- einer relativ hierzu verlagerten zweiten Anschlag-Gegenmesserstellung (19₂) in der Gegenmesseraufnahme
- in einer Schneid-Gegenmesserstellung kontinuierlich verstellbar angeordnet ist,
- wobei die kontinuierliche Verstellung beim Zusammenwirken des Gegenmessers (19) mit dem Fadenmesser (16) während des Fadenschnitts erfolgt.

2. Nähmaschine nach Anspruch 1, **dadurch gekennzeichnet, dass** das Gegenmesser (19) in der Gegenmesseraufnahme (23) schwenkbar gelagert ist.

3. Nähmaschine nach Anspruch 2, **gekennzeichnet durch** einen Lagerbolzen (22) zur Vorgabe einer Schwenkachse (21) der Schwenklagerung des Gegenmessers (19) in der Gegenmesseraufnahme (23).

4. Nähmaschine nach Anspruch 2 oder 3, **dadurch gekennzeichnet, dass** ein Schwenkbereich der Schwenkbewegung des Gegenmessers (19) in der Gegenmesseraufnahme (23) über einen gehäusefesten Anschlagbolzen (20) vorgegeben ist.

5. Nähmaschine nach einem der Ansprüche 1 bis 4, **dadurch gekennzeichnet, dass** die Gegenmesseraufnahme (23) Teil eines Gegenmesser-Aufnahme-Halteglieds (24) ist, das über ein Gegenmesser-Basis-Halteglied (25) am Gehäuse (6) der Nähmaschine (1) festgelegt ist.

6. Nähmaschine nach Anspruch 5, **dadurch gekennzeichnet, dass** eine Fadenklemmfeder (27) am Gegenmesser-Aufnahme-Halteglied (24) festgelegt ist.

7. Gegenmesser-Baugruppe für eine Nähmaschine mit einem Gegenmesser und einer gehäusefesten Gegenmesseraufnahme (23), in der das Gegenmesser (19) gelagert ist, **dadurch gekennzeichnet, dass** das Gegenmesser (19) in der Gegenmesseraufnahme (23) in einem Positionsbereich zwischen
- einer ersten Anschlag-Gegenmesserstellung (19₁) in der Gegenmesseraufnahme
- und einer relativ hierzu verlagerten zweiten Anschlag-Gegenmesserstellung (19₂) in der Gegenmesseraufnahme
- in einer Schneid-Gegenmesserstellung kontinuierlich verstellbar angeordnet ist,
- wobei die kontinuierliche Verstellung beim Zusammenwirken des Gegenmessers (19) mit dem Fadenmesser (16) während des Fadenschnitts erfolgt.

## Claims

1. Sewing machine (1),
- with a housing (6),
- with a driven movable thread knife (16) for cutting at least one sewing thread,
- with a counter-blade (19) co-operating with the thread knife (16),
- wherein the counter-blade (19) is mounted in a housing-fixed counter-blade holder (23),
**characterized in that**
- the counter-blade (19) in the housing-fixed counter-blade holder (23) is arranged in a position range between
-- a first stop counter-blade position (19₁) in the counter-blade holder and
-- a second stop counter-blade position (19₂) in the counter-blade holder that is displaced relative thereto
- is continuously adjustable in a cutting counter-blade position,
- wherein the continuous adjustment takes place when the counter-blade (19) interacts with the thread knife (16) during the thread cut.

2. Sewing machine according to claim 1, **characterized in that** the counter-blade (19) is pivotably mounted in the counter-blade holder (23).

3. Sewing machine according to claim 2, **characterized by** a bearing pin (22) for presetting a pivot axis (21) of the pivot bearing of the counter-blade (19) in the counter-blade holder (23).

4. Sewing machine according to claim 2 or 3, **characterized in that** a pivoting range of the pivoting movement of the counter-blade (19) in the counter-blade holder (23) is predetermined via a housing-fixed stop pin (20).

5. Sewing machine according to any one of claims 1 to 4, **characterized in that** the counter-blade holder (23) is part of a counter-blade holder retaining member (24), which is fixed to the housing (6) of the sewing machine (1) via a counter-blade base retaining member (25).

6. Sewing machine according to claim 5, **characterized in that** a thread clamping spring (27) is fixed to the counter-blade holder retaining member (24).

7. Counter-blade assembly for a sewing machine having a counter-blade and a housing-fixed counter-blade holder (23) in which the counter-blade (19) is mounted, **characterized in that** the counter-blade (19) in the counter-blade holder (23) is arranged in a position range between
- a first stop counter-blade position (19₁) in the counter-blade holder
- and a second stop counter-blade position (19₂) in the counter-blade holder that is displaced relative thereto
- is continuously adjustable in a cutting counter-blade position,
- wherein the continuous adjustment takes place when the counter-blade (19) interacts with the thread knife (16) during the thread cut.

## Revendications

1. Machine à coudre (1),
- avec un boîtier (6),
- avec un couteau à fil (16) mobile et entraîné pour couper au moins un fil de couture,
- avec une contre-lame (19) coopérant avec le couteau à fil (16),
- la contre-lame (19) étant logée dans un logement de contre-lame (23) solidaire du boîtier,
**caractérisée en ce que**
- la contre-lame (19) est disposée de manière continûment réglable dans le logement de contre-lame (23) solidaire du boîtier dans une plage de position comprise entre
-- une première position de contre-lame à butée (19₁) dans le logement de contre-lame et
-- une deuxième position de contre-lame à butée (19₂) dans le logement de contre-lame, décalée par rapport à la précédente
- dans une position de coupe de contre-lame,
- dans lequel le réglage continu s'effectue lors de l'interaction de la contre-lame (19) avec le couteau à fil (16) pendant la coupe du fil.

2. Machine à coudre selon la revendication 1, **caractérisée en ce que** la contre-lame (19) est montée pivotant dans le logement de contre-lame (23).

3. Machine à coudre selon la revendication 2, **caractérisée par** un boulon de palier (22) pour prédéfinir un axe de pivotement (21) du palier de pivotement de la contre-lame (19) dans le logement de contre-lame (23).

4. Machine à coudre selon la revendication 2 ou 3, **caractérisée en ce qu'**une plage de pivotement du mouvement de pivotement de la contre-lame (19) dans le logement de contre-lame (23) est prédéfinie par un boulon de butée (20) solidaire du boîtier.

5. Machine à coudre selon l'une quelconque des revendications 1 à 4, **caractérisée en ce que** le logement de contre-lame (23) fait partie d'un élément de retenue de logement de contre-lame (24) qui est fixé au boîtier (6) de la machine à coudre (1) par l'intermédiaire d'un élément de retenue de base de contre-lame (25).

6. Machine à coudre selon la revendication 5, **caractérisée en ce qu'**un ressort de serrage de fil (27) est fixé à l'élément de retenue de logement de contre-couteau (24).

7. Module de contre-lame pour une machine à coudre avec une contre-lame et un logement de contre-lame (23) solidaire du boîtier, dans lequel la contre-lame (19) est logée, **caractérisé en ce que** la contre-lame (19) est disposée de manière continûment réglable dans le logement de contre-lame (23) dans une plage de position comprise entre
- une première position de contre-lame à butée (19₁) dans le logement de contre-lame
- et une deuxième position de contre-lame à butée (19₂) dans le logement de contre-lame, décalée par rapport à la précédente
- dans une position de coupe de contre-lame,
- dans lequel le réglage continu s'effectue lors de l'interaction de la contre-lame (19) avec le couteau à fil (16) pendant la coupe du fil.
